# EUROPÄISCHE PATENTSCHRIFT

(11) **EP 3 081 337 B1**
(45) Veröffentlichungstag und Bekanntmachung des Hinweises auf die Patenterteilung: **16.02.2022**
(21) Anmeldenummer: 16158947.8
(22) Anmeldetag: 07.03.2016
(51) Int. Cl.: B24D 7/14

(54) **SCHRUPPSCHEIBE MIT KERN**
ROUGHING DISC WITH CORE
DISQUE DE FROTTEMENT AVEC NOYAU

(30) Priorität: 02.04.2015 DE 102015004355
(43) Veröffentlichungstag der Anmeldung: 19.10.2016
(73) Patentinhaber: Klingspor AG, 35708 Haiger (DE)
(72) Erfinder: MOOS, Markus, 35708 Haiger (DE); CONRADI, Bernd, 57250 Netphen-Hainchen (DE)
(74) Vertreter: advotec.

(56) Entgegenhaltungen:
- DE-A1- 3 545 308
- DE-A1- 10 359 747
- DE-U1- 9 420 676
- US-A1- 2015 000 206

## Beschreibung

Die Erfindung betrifft eine Schruppscheibe mit den Merkmalen des Oberbegriffs des Patentanspruchs 1, wie z.B. aus der US 2015/000206 A1 bekannt.

Eine derartige Schruppscheibe ist aus der Praxis bekannt und eignet sich für das Schruppschleifen von Materialoberflächen diverser Materialien. Sie umfasst einen scheibenförmigen Grundkörper, der eine zentrale Ausnehmung zur direkten oder indirekten Anbindung einer Antriebswelle eines Werkzeugs umfasst. Die zentrale Ausnehmung ist von einer Drehachse durchgriffen. Zudem umfasst der Grundkörper mindestens eine Schleifschicht.

Die US 2015/000206 A1 offenbart eine Schleifscheibe mit einer Schleifschicht und einer Verstärkungsschicht. Die Schleifschicht besteht aus mehreren Lagen, zwischen welchen jeweils eine Trennschicht angeordnet ist.

Aus der DE 94 20 676 U1 ist eine einlagig ausgebildete Schleifscheibe mit einem scheibenförmigen Grundkörper und einem Kern bekannt.

Die bisher bekannte Schruppscheibe weist insbesondere bei hohen Drehzahlen keine zufriedenstellende Stabilität auf. Stabilität einer Schruppscheibe bedeutet, dass sie auch bei einem hohen Anpressdruck steif bleibt. Eine stabile Schruppscheibe ist gut zu kontrollieren, so dass eine definierte oder auch hohe Abtragsleistung erreicht werden kann.

Der Erfindung liegt die Aufgabe zugrunde, eine Schruppscheibe der einleitend genannten Gattung zu schaffen, welche sich durch einen verbesserten Aufbau auszeichnet und insbesondere eine verbesserte Stabilität aufweist.

Diese Aufgabe ist erfindungsgemäß durch die Schruppscheibe mit den Merkmalen des Patentanspruchs 1 gelöst.

Die Schruppscheibe nach der Erfindung umfasst einen scheibenförmigen Grundkörper, der eine von einer Drehachse durchgriffene zentrale Ausnehmung zur direkten oder indirekten Anbindung einer Antriebswelle eines Werkzeugs und mindestens eine Schleifschicht umfasst. Die erfindungsgemäße Schruppscheibe hat einen Stabilisierungskern zur Stabilisierung der Schruppscheibe, welcher der mindestens einen Schleifschicht zugeordnet ist und umlaufend an die zentrale Ausnehmung angrenzt. Der Stabilisierungskern weist zudem eine höhere Festigkeit als die mindestens eine Schleifschicht auf. Der Grundkörper weist eine Verstärkungsschicht und mindestens zwei Schleifschichten auf, wobei jeweils eine Trennschicht zwischen zwei benachbarten Schleifschichten angeordnet ist. Jeder der Schleifschichten ist ein Kernsegment zugeordnet. Die Kernsegmente definieren den Stabilisierungskern und sind indirekt über die entsprechende Trennschicht miteinander verbunden.

Im Vergleich zu der bekannten Schruppscheibe lässt sich durch den Einsatz eines Kerns innerhalb der Schruppscheibe eine weitere Anpassung und Verbesserung der Stabilität erreichen. Der Kern dient nämlich der Stabilisierung der Schruppscheibe während ihrer Rotation.

Speziell im Bereich der zentralen Ausnehmung, wo sich durch den Schleifprozess entstehende Belastungen, wie beispielsweise Rotationskräfte und Seitenlasten konzentrieren, kann der Stabilisierungskern die Schruppscheibe hinsichtlich ihrer Stabilität optimieren, ohne dabei die schleifaktiven Bereiche, die Schleifmischungen oder aber auch die Festigkeit der Schruppscheibe zu beeinflussen. Der Stabilisierungskern nimmt nämlich während des Schleifens auf die mindestens eine Schleifschicht einwirkende Kräfte auf und überträgt sie gleichmäßig über auf die Antriebswelle des Werkzeugs. Gleichsam überträgt der Stabilisierungskern die von einem Nutzer ausgehenden Kräfte über die Antriebswelle des Werkzeugs gleichmäßig auf die mindestens eine Schleifschicht. Der Stabilisierungskern dient somit zudem als Kraftübertragungselement zwischen der mindestens einen Schleifschicht und der Anbindung an eine Antriebswelle eines Werkzeugs. Die Vorteile der erfindungsgemäßen Schruppscheibe liegen sowohl in der Konzentration von Masse im Bereich ihres Rotationszentrums als auch in der indirekten Kraftübertragung zwischen der mindestens einen Schleifschicht und der Antriebswelle des Werkzeugs. Dadurch bleibt die Schruppscheibe auch bei großen Krafteinwirkungen bzw. Anpressdrücken und/oder hohen Drehzahlen stets stabil und gut beherrschbar.

Bei einer bevorzugten Ausführungsform der Schruppscheibe nach der Erfindung liegt ein Verhältnis des Außenradius des Stabilisierungskerns zu einem Außenradius der Schruppscheibe zwischen 2 : 50 und 25 : 50. Vorzugsweise beträgt das Verhältnis 17 : 50. Dieses Verhältnis führt zu einer optimalen Stabilität bei gleichzeitig größtmöglicher Schleiffläche.

Dadurch, dass der Grundkörper mindestens zwei Schleifschichten aufweist, wobei jeweils eine Trennschicht zwischen zwei benachbarten Schleifschichten angeordnet ist, ergeben sich im Zusammenspiel mit dem Stabilisierungskern Vorteile gegenüber bekannten Schruppscheiben für den Fall, dass sowohl die Stabilität als auch die Festigkeit der Schruppscheibe optimiert werden soll. Bei einer bekannten Schruppscheibe wird nämlich versucht, eine Anpassung und Verbesserung der Stabilität und Festigkeit durch zwischen einzelnen Schleifschichten angeordnete Trennschichten zu kompensieren. Hierbei ergibt sich jedoch ein Zielgrößenkonflikt zwischen Stabilität und Festigkeit, da sich diese beiden Zielgrößen gegenseitig beeinflussen. Im Vergleich zu der bekannten Schruppscheibe lässt sich durch den Einsatz eines Kerns in Kombination mit Trennschichten eine weitere Anpassung und Verbesserung der Stabilität und Festigkeit getrennt voneinander erreichen. Der Kern dient nämlich der Stabilisierung der Schruppscheibe während ihrer Rotation. Demgegenüber dient die Trennschicht der Festigkeit der Schruppscheibe. So können beide Zielgrößen unabhängig voneinander optimiert oder maximiert werden, um verbesserte Produkteigenschaften zu gewährleisten. Die Schleifschichten können mit diversen Füllstoffen und Additiven versetzt sein. Die Schleifschichten können schleifaktiven Körnungen, wie Normalkorund braun (regulär brown fused alumin) und Derivate, Aluminiumoxid blau (blue fired alumina), Edelkorund weiß (white fused alumina), Zirkonkorund (zirconia alumina), Siliciumcarbid, Keramikkorn (ceramic grain), Edelkorund rosa (pink fused alumina) und/oder einkristallines Aluminiumoxid (monocrystalline alumina) umfassen. Zudem können die Schleifschichten unterstützende Füllstoffe, wie Polyaluminiumfluorid, Kryolit, Pyrit, Calcit, Wollastonit und/oder Graphit umfassen, welche mit Phenolharzsystemen gebunden sein können.

Durch die Zuordnung eines Kernsegments zu mindestens einer der Schleifschichten ist es möglich, die Schruppscheibe schichtweise aufzubauen, ohne auf die Vorteile der Erfindung zu verzichten. Bei dieser Ausführung erstreckt sich somit die mindestens eine Trennschicht von Ausnehmung oder einer Nabe bis zum Außenrand der Schruppscheibe. Die einzelnen Kernsegmente sind indirekt über die entsprechende Trennschicht miteinander verbunden. Zwischen benachbarten Trennschichten sind jeweils eine Schleifschicht und ein der entsprechenden Schleifschicht zugeordnetes Kernsegment angeordnet. Die Stabilität der Schruppscheibe ist dadurch gewährleistet, dass die einzelnen Kernsegmente gemeinsam der Festigkeit der Schruppscheibe dienen und den Stabilisierungskern definieren.

Weitere Vorteile und vorteilhafte Ausgestaltungen des Gegenstandes der Erfindung sind der Beschreibung, der Zeichnung und den Patentansprüchen entnehmbar.

Ein Ausführungsbeispiel einer Schruppscheibe nach der Erfindung ist in der Zeichnung schematisch vereinfacht dargestellt und wird in der nachfolgenden Beschreibung näher erläutert.

Die einzige Figur zeigt einen Schnitt durch eine erfindungsgemäße Schruppscheibe. Die in der Zeichnung dargestellte Schruppscheibe 1 weist einen Grundkörper 3 mit einem schichtartigen Aufbau auf. Der Grundkörper 3 umfasst eine zentrale Ausnehmung 2, welche von einer Drehachse 5 durchgriffen ist, welche im Rotationszentrum der Schruppscheibe 1 liegt. In der Ausnehmung 2 ist ein Einsatz 4 zum Befestigen der Schruppscheibe 1 an einer Antriebswelle eines Werkzeugs angeordnet. An der dem Werkzeug zugewandten Werkzeugseite der Schruppscheibe ist eine Verstärkungsschicht 6 angeordnet. Die Verstärkungsschicht 6 kann Rutil, Wollastonit, Calcit und/oder Basalt umfassen, welche phenolharzgebunden sein können. Eine Korngröße kann zwischen 0,1 mm bis 1,0 mm, vorzugsweise 0,2 mm und 0,5 mm liegen. Zudem kann die Verstärkungsschicht 6 Quarzsand umfassen. Somit weist die Verstärkungsschicht 6 eine hohe Festigkeit auf. Sie kann eine netzartige Einlage umfassen, um die Stabilität der Schruppscheibe 1 weiter zu erhöhen.

Die Schruppscheibe 1 weist zudem zwei Schleifschichten 8a, 8b auf, welche an der der Werkzeugseite der Verstärkungsschicht 6 abgewandten Seite angeordnet sind. Die Schleifschichten 8a, 8b können schleifaktiven Körnungen, wie Normalkorund braun (regular brown fused alumin) und Derivate, Aluminiumoxid blau (blue fired alumina), Edelkorund weiß (white fused alumina), Zirkonkorund (zirconia alumina), Siliciumcarbid, Keramikkorn (ceramic grain), Edelkorund rosa (pink fused alumina) und/oder einkristallines Aluminiumoxid (monocrystalline alumina) umfassen. Zudem können die Schleifschichten unterstützende Füllstoffe, wie Polyaluminiumfluorid, Kryolit, Pyrit, Calcit, Wollastonit und/oder Graphit umfassen, welche mit Phenolharzsystemen gebunden sein können. Somit ist eine Phenolharz-Schleifkornmischung gebildet, die mit diversen Füllstoffen und Additiven versetzt sein kann. Zwischen den beiden Schleifschichten 8a, 8b ist eine Trennschicht 10 angeordnet. Zudem ist eine weitere Trennschicht 10 zwischen der Verstärkungsschicht 6 und der Schleifschicht 8a angeordnet. Die Trennschichten 10 sind jeweils gebildet aus einer Glasgewebelage und dienen der Festigkeit der Schruppscheibe 1. Die Trennschichten 10 erstrecken sich von einem Außenrand der Schruppscheibe 1 bis zu der zentralen Ausnehmung 2 bzw. umgreifen die zentrale Ausnehmung 2 ringförmig.

Zudem umfasst die Schruppscheibe 1 einen Stabilisierungskern 12, welcher um die Drehachse 5 der Schruppscheibe 1 herum umlaufend an die zentrale Ausnehmung 2 angrenzt, bzw. abschnittsweise den Rand der zentralen Ausnehmung 2 bildet. Der Stabilisierungskern 12 kann Rutil, Wollastonit, Calcit und/oder Basalt umfassen, welche phenolharzgebunden sein können. Eine Korngröße kann zwischen 0,1 mm bis 1,0 mm, vorzugsweise 0,2 mm und 0,5 mm liegen. Zudem kann die Verstärkungsschicht 6 Quarzsand umfassen. Der Stabilisierungskern 12 weist eine höhere Festigkeit als die Schleifschichten 8a, 8b auf. Der Stabilisierungskern 12 ist gebildet aus zwei Kemsegmenten 12a, 12b und dient als Kraftübertragungselement zwischen den zwei Schleifschichten 8a, 8b und der Anbindung an die Antriebswelle des Werkzeugs.

Jeder Schleifschicht 8a, 8b ist ein Kernsegment 12a, 12b des Stabilisierungskerns 12 zugeordnet. Das Kernsegment 12a ist zwischen zwei daran angrenzenden Trennschichten 10 angeordnet. Das Kernsegment 12b grenzt werkzeugseitig an eine Trennschicht 10 an und ist werkstückseitig offen, d.h. von einer Trennschicht 10 unbedeckt. Daraus folgt, dass die Trennschichten 10 den Stabilisierungskern 12 in zwei Kernsegmente 12a, 12b unterteilen. Die zwei benachbarten Kernsegmente 12a, 12b sind über die dazwischen angeordnete Trennschicht 10 miteinander verbunden und definieren den Stabilisierungskern 12.

Der Außenradius a des Stabilisierungskerns 12 hat ein Verhältnis zum Außenradius b der Schruppscheibe von 17 : 50. Zudem hat der Stabilisierungskern 12 über seine Dicke bzw. in axialer Richtung der Schruppscheibe einen konstanten Radius.

Um eine optimale Anbindung an ein Werkzeug zu gewährleisten, ist die zentrale Ausnehmung 2 als versenkte Nabe ausgeführt.

### Bezugszeichenliste

- 1: Schruppscheibe
- 2: zentrale Ausnehmung
- 3: Grundkörper
- 4: Einsatz
- 5: Drehachse
- 6: Verstärkungsschicht
- 8a, 8b: Schleifschicht
- 10: Trennschicht
- 12: Stabilisierungskern
- 12a, 12b: Kernsegment

## Patentansprüche

1. Schruppscheibe zur Bearbeitung von Materialoberflächen, umfassend einen scheibenförmigen Grundkörper (3), der eine von einer Drehachse (5) durchgriffene zentrale Ausnehmung (2) zur direkten oder indirekten Anbindung einer Antriebswelle eines Werkzeugs, mindestens zwei Schleifschichten (8a, 8b) und eine Verstärkungsschicht (6) umfasst, welche die mindestens zwei Schleifschichten (8a, 8b) trägt, und einen Stabilisierungskern (12) zur Stabilisierung der Schruppscheibe, welcher den mindestens zwei Schleifschichten (8a, 8b) zugeordnet ist, umlaufend an die zentrale Ausnehmung (2) angrenzt und eine höhere Festigkeit als die mindestens zwei Schleifschichten (8a, 8b) aufweist, wobei jeweils eine Trennschicht (10) zwischen zwei benachbarten Schleifschichten (8a, 8b) angeordnet ist, **dadurch gekennzeichnet, dass** jeder der Schleifschichten (8a, 8b) ein Kernsegment (12a, 12b) zugeordnet ist, wobei die Kernsegmente (12a, 12b) den Stabilisierungskern (12) definieren und indirekt über die entsprechende Trennschicht (10) miteinander verbunden sind.

2. Schruppscheibe nach Anspruch 1, **dadurch gekennzeichnet, dass** ein Verhältnis des Außenradius (a) des Stabilisierungskerns (12) zu einem Außenradius (b) der Schruppscheibe zwischen 2 : 50 und 25 : 50 liegt, vorzugsweise 17 : 50 beträgt.

3. Schruppscheibe nach einem der Ansprüche 1 oder 2, **dadurch gekennzeichnet, dass** der Stabilisierungskern (12) über seine Dicke einen konstanten Außenradius (a) hat.

4. Schruppscheibe nach einem der Ansprüche 1 bis 3, **dadurch gekennzeichnet, dass** die zentrale Ausnehmung (2) eine versenkte Nabe ist.

5. Schruppscheibe nach einem der Ansprüche 1 bis 4, **dadurch gekennzeichnet, dass** der Stabilisierungskern (12) Rutil, Wollastonit, Calcit und Basalt umfasst, welche phenolharzgebunden sind.

6. Schruppscheibe nach einem der Ansprüche 1 bis 5, **dadurch gekennzeichnet, dass** die Verstärkungsschicht (6) Rutil, Wollastonit, Calcit und Basalt umfasst, welche phenolharzgebunden sind.

7. Schruppscheibe nach einem der Ansprüche 1 bis 6, **dadurch gekennzeichnet, dass** die mindestens eine Schleifschicht (8a, 8b) schleifaktiven Körnungen, wie Normalkorund braun (regular brown fused alumin) und Derivate, Aluminiumoxid blau (blue fired alumina), Edelkorund weiß (white fused alumina), Zirkonkorund (zirconia alumina), Siliciumcarbid, Keramikkorn (ceramic grain), Edelkorund rosa (pink fused alumina) und/oder einkristallines Aluminiumoxid (monocrystalline alumina) umfasst, wobei unterstützende Füllstoffe, wie Polyaluminiumfluorid, Kryolit, Pyrit, Calcit, Wollastonit und/oder Graphit vorgesehen sein können, welche mit Phenolharzsystemen gebunden sein können.

8. Schruppscheibe nach einem der Ansprüche 1 bis 7, **dadurch gekennzeichnet, dass** die mindestens eine Trennschicht (10) ein Glasgewebe umfasst.

9. Schruppscheibe nach einem der Ansprüche 1 bis 8, **dadurch gekennzeichnet, dass** zwischen der Verstärkungsschicht (6) und den mindestens zwei Schleifschichten (8a, 8b) eine Trennschicht (10) angeordnet ist.

## Claims

1. A rough grinding wheel for processing material surfaces, comprising a wheel-shaped base body (3) comprising a central recess (2) penetrated by an axis of rotation (5) for direct or indirect connection to a drive shaft of a tool, at least two abrasive layers (8a, 8b) and a reinforcing layer (6) which supports the at least two abrasive layers (8a, 8b), and the rough grinding wheel comprising a stabilizing core (12) for stabilizing the rough grinding wheel, said stabilizing core (12) being associated with the at least two abrasive layers (8a, 8b), being circumferentially adjacent to the central recess (2) and having higher strength than the at least two abrasive layers (8a, 8b), a separating layer (10) being arranged between two adjacent abrasive layers (8a, 8b) in each case, **characterised in that** a core segment (12a, 12b) is associated with each of the abrasive layers (8a, 8b), the core segments (12a, 12b) defining the stabilizing core (12) and being connected to each other indirectly via the corresponding separating layer (10).

2. The rough grinding wheel according to claim 1,
**characterised in that**
a ratio of the outer radius (a) of the stabilizing core (12) to an outer radius (b) of the rough grinding wheel is between 2 : 50 und 25 : 50, preferably 17 : 50.

3. The rough grinding wheel according to any one of the claims 1 or 2,
**characterised in that**
the stabilizing core (12) has a constant outer radius (a) across its thickness.

4. The rough grinding wheel according to any one of the claims 1 to 3,
**characterised in that**
the central recess (2) is a recessed hub.

5. The rough grinding wheel according to any one of the claims 1 to 4,
**characterised in that**
the stabilizing core (12) comprises rutile, wollastonite, calcite and basalt, which are phenolic resin-bonded.

6. The rough grinding wheel according to any one of the claims 1 to 5,
**characterised in that**
the reinforcing layer (6) comprises rutile, wollastonite, calcite and basalt, which are phenolic resin-bonded.

7. The rough grinding wheel according to claim any one of the claims 1 to 6,
**characterised in that**
the at least one abrasive layer (8a, 8b) comprises abrasive grits, such as regular brown fused alumina and derivatives, blue fired alumina, white fused alumina, zirconia alumina, silicon carbide, ceramic grain, pink fused alumina and/or monocrystalline alumina, wherein supporting fillers may be provided, such as polyaluminium fluoride, cryolite, pyrite, calcite, wollastonite and/or graphite, which may be bonded by means of phenolic resin systems.

8. The rough grinding wheel according to any one of the claims 1 to 7,
**characterised in that**
the at least one separating layer (10) comprises a glass fabric.

9. The rough grinding wheel according to any one of the claims 1 to 8,
**characterised in that**
a separating layer (10) is arranged between the reinforcing layer (6) and the at least two abrasive layers (8a, 8b).

## Revendications

1. Meule à ébarber pour traiter des surfaces de matériaux, comprenant un corps de base (3) en forme de disque comportant un évidement (2) central qui est pénétré par un axe de rotation (5) pour relier directement ou indirectement un arbre d'entraînement d'un outil, au moins deux couches abrasives (8a, 8b) et une couche de renforcement (6) qui supporte les au moins deux couches abrasives (8a, 8b), et la meule à ébarber comprenant un noyau de stabilisation (12) pour stabiliser la meule à ébarber, ledit noyau de stabilisation (12) étant associé aux au moins deux couches abrasives (8a, 8b), étant adjacent à l'évidement (2) central de façon périphérique et ayant une résistance supérieure à celle des au moins deux couches abrasives (8a, 8b), une couche de séparation (10) étant toujours disposée entre deux couches abrasives (8a, 8b) adjacentes, **caractérisée en ce qu'**un segment de noyau (12a, 12b) est associé à chacune des couches abrasives (8a, 8b), lesdits segments de noyau (12a, 12b) définissant le noyau de stabilisation (12) et étant reliés indirectement l'un à l'autre par la couche de séparation (10) correspondante.

2. Meule à ébarber selon la revendication 1, **caractérisée en ce qu'**un rapport du rayon extérieur (a) du noyau de stabilisation (12) à un rayon extérieur (b) de la meule à ébarber est compris entre 2 : 50 et 25 : 50, de préférence 17 : 50.

3. Meule à ébarber selon l'une quelconque des revendications 1 ou 2, **caractérisée en ce que** le noyau de stabilisation (12) a un rayon extérieur (a) constant sur toute son épaisseur.

4. Meule à ébarber selon l'une quelconque des revendications 1 à 3, **caractérisée en ce que** l'évidement (2) central est un moyeu noyé.

5. Meule à ébarber selon l'une quelconque des revendications 1 à 4, **caractérisée en ce que** le noyau de stabilisation (12) comprend du rutile, de la wollastonite, de la calcite et du basalte qui sont liés à de la résine phénolique.

6. Meule à ébarber selon l'une quelconque des revendications 1 à 5, **caractérisée en ce que** la couche de renforcement (6) comprend du rutile, de la wollastonite, de la calcite et du basalte qui sont liés à de la résine phénolique.

7. Meule à ébarber selon l'une quelconque des revendications 1 à 6, **caractérisée en ce que** l'au moins une couche abrasive (8a, 8b) comprend des grains abrasives, tels que du corindon brun (regular brown fused alumina) et des dérivés, de l'oxyde d'aluminium bleu (blue fired alumina), du corindon supérieur blanc (white fused alumina), du corindon de zircone (zirconia alumina), du carbure de silicium, du grain céramique (ceramic grain), du corindon supérieur rose (pink fused alumina) et/ou de l'oxyde d'aluminium monocristalline (monocrystalline alumina), des agents de charge suspenseurs pouvant être prévus, tels que du fluorure de polyaluminium, du cryolithe, de la pyrite, de la calcite, de la wollastonite et/ou du graphite qui peuvent être liés par des systèmes de résine phénolique.

8. Meule à ébarber selon l'une quelconque des revendications 1 à 7, **caractérisée en ce que** l'au moins une couche de séparation (10) comprend un tissu de verre.

9. Meule à ébarber selon l'une quelconque des revendications 1 à 8, **caractérisée en ce qu'**une couche de séparation (10) est disposée entre la couche de renforcement (6) et les au moins deux couches abrasives (8a, 8b).
